# FASCICULE DE BREVET EUROPEEN

(11) **EP 3 347 525 B1**
(45) Date de publication et mention de la délivrance du brevet: **17.07.2019**
(21) Numéro de dépôt: 16767339.1
(22) Date de dépôt: 08.09.2016
(51) Int. Cl.: E02D 17/13

(54) **MACHINE DE FORAGE**
BOHRGERÄT
DRILLING MACHINE

(30) Priorité: 10.09.2015 FR 1558426
(43) Date de publication de la demande: 18.07.2018
(73) Titulaire: Soletanche Freyssinet, 92500 Rueil Malmaison (FR)
(72) Inventeur: CASCARINO, Sara, 92500 Rueil Malmaison (FR); PERPEZAT, Daniel, 92500 Rueil Malmaison (FR); PIVERT, Laurent, 92500 Rueil Malmaison (FR); BERNASINSKI, Régis, 92500 Rueil Malmaison (FR)
(74) Mandataire: Cabinet Beau de Loménie
(86) Numéro de dépôt international: PCT/FR2016/052247
(87) Numéro de publication internationale: WO 2017/042496

(56) Documents cités:
- DE-B3-102007 035 591
- FR-A1- 2 806 112

## Description

### Arrière-plan de l'invention

La présente invention a trait au domaine du forage dans le sol, notamment en vue de fabriquer des fondations, comme par exemple des écrans continus constitués d'éléments de paroi de béton juxtaposés tels que connus du document DE 10 2007 035 591B3.

Elle concerne plus précisément une machine de forage pour réaliser des excavations dans le sol, et plus particulièrement dans des terrains durs.

L'invention concerne notamment une machine de forage pour réaliser une excavation dans un sol selon une direction de forage sensiblement verticale, ladite machine de forage comportant :
un support ayant une direction longitudinale sensiblement verticale;
un module de forage muni d'organes de coupe, le module de forage étant mobile en translation par rapport au support selon la direction longitudinale du support ;
un dispositif de déplacement, disposé entre le support et le module de forage, pour déplacer le module de forage par rapport au support selon la direction longitudinale du support.

Ce type de machine de forage est généralement utilisé pour forer dans des terrains durs, par exemple dans du granite. Le dispositif de déplacement permet d'exercer une poussée complémentaire sur les outils de forage, qui a pour but de faciliter l'excavation. Un autre intérêt est de piloter avec précision la poussée exercée sur les organes de coupe.

Il est connu que le forage de terrains durs conduit à l'apparition de vibrations dans le module de forage, qui se propagent dans toute la machine et qui peuvent endommager la structure de la machine de forage. Cela est notamment le cas lorsque la machine de forage est une fraise. Les outils de coupe rotatifs ne sont pas en permanence en contact avec le terrain : ils le percutent à chaque fois que le tambour fait un tour. La superposition de tous ces chocs se traduit par des vibrations de la machine de forage. Ces chocs sont d'autant plus violents que le terrain est dur.

### Objet et résumé de l'invention

Un but de la présente invention est de remédier aux inconvénients précités en proposant une machine de forage qui soit plus robuste pour forer en terrain dur.

L'invention atteint son but par le fait que le dispositif de déplacement comporte des moyens d'amortissement pour amortir les vibrations générées par le module de forage lors de la réalisation du forage.

Les vibrations générées du fait des chocs subis par les organes de coupe lors du forage sont donc amorties par les moyens d'amortissement qui sont disposés entre le module de forage et le support. Aussi, grâce à l'invention, les vibrations générées par le module de forage sont amorties et n'affectent ni les organes de coupe, ni le support, ce qui permet avantageusement de ne pas endommager la machine de forage.

Selon l'invention, le dispositif de déplacement présente la double fonction de déplacer le module de forage par rapport au support, et d'amortir les vibrations générées par les organes de coupe du module de forage.

Selon un premier mode de réalisation, le dispositif de déplacement comporte au moins un vérin hydraulique, connecté au support et au module de forage, et les moyens d'amortissement comprennent un dispositif d'amortissement hydraulique relié fluidiquement au vérin hydraulique.

Le vérin hydraulique est avantageusement disposé entre le support et le module de forage. Il permet tout d'abord de pouvoir déplacer en translation le module de forage par rapport au support.

On comprend que, dans ce premier mode de réalisation, l'amortissement est réalisé de manière hydraulique, grâce au dispositif d'amortissement hydraulique. Ce dernier comporte de préférence, mais non exclusivement, un accumulateur à ressort avec au moins un gicleur. Lors d'un choc, l'huile contenue dans une des chambres du vérin hydraulique est comprimée et s'écoule à travers le gicleur vers l'accumulateur à ressort, pour amortir la montée en pression de l'huile, ce qui permet de réaliser l'amortissement. De préférence, le débit de fuite du gicleur et la précontrainte du ressort de l'accumulateur à ressort sont réglables à distance, ce qui permet de régler le coefficient d'amortissement et la résistance en recul des vérins en fonction du poids appliqué sur les organes de coupe.

Selon une variante préférentielle, le module de forage comporte une section inférieure portant les organes de coupe, et une section supérieure qui traverse longitudinalement ledit support, la section supérieure étant montée coulissante par rapport audit support et présentant une extrémité supérieure reliée à l'extrémité inférieure d'un câble de sustentation.

On comprend donc que le module de forage est suspendu au câble de sustentation. Ce dernier est de préférence actionné à l'aide d'un treuil relié à un porteur. Encore de préférence, l'extrémité supérieure de la section supérieure fait saillie au-delà de l'extrémité supérieure du support.

De préférence, le support est un châssis dont les dimensions transversales, considérées dans un plan perpendiculaire à la direction longitudinale, sont sensiblement égales ou inférieures aux dimensions transversales du module de forage, et le châssis comporte un dispositif d'ancrage apte à bloquer le déplacement du support par rapport aux parois de l'excavation.

Le dispositif d'ancrage permet notamment de bloquer le déplacement vertical de la machine de forage dans le sol.

Aussi, selon l'invention, on peut immobiliser le châssis dans le sol tout en contrôlant le déplacement vertical du module de forage à l'aide du câble de sustentation. Le dispositif d'amortissement hydraulique absorbe les vibrations qui ne sont pas transmises au châssis.

Selon un deuxième mode de réalisation de l'invention, le dispositif de déplacement comporte au moins un vérin hydraulique qui est disposé entre le support et le module de forage, et les moyens d'amortissement comportent un organe ressort disposé entre le support et le module de forage. On comprend que l'organe ressort est disposé parallèlement au vérin hydraulique. L'organe ressort est de préférence, mais pas nécessairement coaxial au vérin.

L'organe ressort comporte de préférence un ressort.

Selon un troisième mode de réalisation de l'invention, le support comprend un mât ; les organes de coupe sont situés à l'extrémité inférieure d'une barre du module de forage, et le dispositif de déplacement comprend un chariot monté au mât de manière coulissante selon la direction longitudinale du mât, le chariot coopérant avec ladite barre pour déplacer la barre avec le module de forage selon la direction longitudinale du mât.

La barre, traditionnellement appelée Kelly, et le mât sont sensiblement parallèles et s'étendent selon une direction sensiblement verticale. On comprend que le déplacement du chariot a pour effet de déplacer le module de forage par rapport au support.

De façon particulièrement avantageuse, le chariot comporte les moyens d'amortissement.

Aussi, grâce à l'invention, les vibrations générées par le module de forage ne sont pas transmises au mât, ni au véhicule porteur qui le supporte.

Selon une variante avantageuse, le chariot comporte une première partie montée coulissante au mât et une deuxième partie coopérant avec la barre, et les moyens d'amortissement sont disposés entre les première et deuxième parties du chariot.

Les première et deuxième parties sont préférentiellement montées coulissantes l'une par rapport à l'autre selon la direction longitudinale du mât.

De préférence, les moyens d'amortissement comportent un organe ressort disposé entre les première et deuxième parties du chariot. L'organe ressort est de préférence composé d'un amortisseur avec un ressort coaxial. Selon une alternative, les moyens d'amortissement comportent un dispositif d'amortissement hydraulique du même type que celui mentionné ci-dessus.

Avantageusement, en combinaison avec l'un ou l'autre des modes de réalisation décrits ci-dessus, le module de forage comporte en outre un dispositif anti-balancement pour empêcher un mouvement horizontal du module de forage pendant la réalisation du forage.

Avantageusement, le dispositif anti-balancement comporte des patins déployables disposés sur les bords latéraux du module de forage et configurés pour venir en appui contre au moins l'une des parois de l'excavation.

Un intérêt est d'empêcher le dandinement du module de forage, ce qui permet d'éviter que la trajectoire de forage ne dévie par rapport à la trajectoire désirée, ainsi que les mouvements inutiles des organes de coupe.

Avantageusement, la machine de forage comporte en outre un dispositif de régulation du coefficient d'amortissement des moyens d'amortissement. Un intérêt est de pouvoir adapter les moyens d'amortissement à la nature du terrain et à la poussée exercée sur les organes de coupe.

Avantageusement, ladite machine de forage est une fraise dont les organes de coupe comportent deux paires de tambours qui sont rotatifs autour d'axes de rotation parallèles, distincts et perpendiculaires à la direction longitudinale du support.

### Brève description des dessins

L'invention sera mieux comprise à la lecture de la description qui suit de modes de réalisation de l'invention donnés à titre d'exemples non limitatifs, en référence aux dessins annexés, sur lesquels :
- la figure **1** illustre un premier mode de réalisation de la machine de forage selon l'invention dans lequel le dispositif de déplacement comporte des vérins hydrauliques ;
- la figure **2** illustre un exemple des moyens d'amortissement du dispositif de déplacement de la figure **1** ;
- les figures **3A** et **3B** illustrent un deuxième mode de réalisation de l'invention dans lequel les moyens d'amortissement comprennent des ressorts disposés entre le châssis et le module de forage ; et
- les figures **4A** et **4B** illustrent un troisième mode de réalisation de l'invention dans lequel le dispositif de déplacement comporte un chariot monté à un mât de manière coulissante.

### Description détaillée de l'invention

Sur la figure **1** on a illustré un premier mode de réalisation de la machine de forage **10** selon la présente invention. Cette machine de forage **10** est utilisée pour réaliser une excavation **E** dans un sol **S** selon une direction de forage **F** qui est sensiblement verticale.

La machine de forage **10** comporte un support **12** ayant une direction longitudinale **L** qui est sensiblement verticale dans cet exemple. La machine de forage **10** comporte en outre un module de forage **14** muni d'organes de coupe **16.** Dans cet exemple, la machine de forage **10** est une fraise dont les organes de coupe **16** comporte deux paires de tambours **18, 20** munis de dents de coupe **22,** les deux paires de tambours **18, 20** étant respectivement montés rotatifs autour d'axes de rotation **A, B** qui sont parallèles, distincts et perpendiculaires à la direction longitudinale **L** du support **12.**

Le module de forage **14** comporte une section inférieure **24** qui porte les organes de coupe **16,** et notamment les tambours **18, 20.** La section inférieure **24** comporte en outre un module de pompage **26** qui a pour fonction d'aspirer les fragments de sol excavé afin de les évacuer en surface.

Le module de forage **14** comporte en outre un dispositif anti-balancement **30** pour empêcher un mouvement horizontal du module de forage **14** pendant la réalisation **du** forage. Ce dispositif anti-balancement comporte des patins déployables **32, 34** qui sont disposés sur les bords latéraux **24a, 24b** de la section inférieure **24** du module de forage **14.** Ces patins déployables sont agencés pour coopérer avec des parois de l'excavation lorsqu'ils sont déployés horizontalement. Les patins déployables **32, 34** sont actionnés par des vérins (non représentés ici) disposés dans la section inférieure **24** du module de forage **14.**

Le module de forage **14** comporte en outre une section supérieure **40,** qui s'étend verticalement au-dessus de la section inférieure **24,** la section supérieure **40** présentant ici la forme d'une barre qui traverse longitudinalement le support **12.** Dans cet exemple, le support **12** est un châssis qui comporte des organes de guidage **42** à l'intérieur desquels la section supérieure **40** est montée coulissante. On comprend donc que la section supérieure **40** est montée coulissante par rapport au châssis **13** selon une direction sensiblement verticale, en conséquence de quoi le module de forage **14** est mobile en translation par rapport au support **12.**

Dans ce premier mode de réalisation, le module de forage est donc mobile en translation par rapport au support selon la direction de forage **F,** qui est sensiblement verticale.

La section supérieure **40** du module de forage **14** présente une extrémité supérieure **40a** qui fait saillie au-delà de l'extrémité supérieure **12a** du support **12,** cette extrémité supérieure **40a** étant reliée à l'extrémité inférieure **50a** d'un câble de sustentation **50.** Ce câble de sustentation **50** est relié à l'extrémité supérieure d'un porteur (non représenté ici) connu par ailleurs.

La machine de forage **10** comporte en outre un dispositif de déplacement **60** qui est disposé entre le support **12** et le module de forage **14,** et qui a pour fonction de déplacer le module de forage **14** par rapport au support **12** selon la direction longitudinale du support. Autrement dit, le dispositif de déplacement permet de déplacer le module de forage par rapport au support selon la direction de forage **F,** qui est sensiblement verticale.

Dans le premier mode de réalisation, le dispositif de déplacement **60** comporte une paire de vérins hydrauliques **62, 64** qui relient le support **12** à la section inférieure **24** du module de forage **14.** On comprend donc que les vérins hydrauliques **62, 64** sont connectés au support **12** et au module de forage **14,** de sorte que leur actionnement permet de déplacer verticalement le module de forage par rapport au support **12.**

Conformément à l'invention, le dispositif de déplacement **60** comporte en outre des moyens d'amortissement **70** pour amortir les vibrations générées par le module de forage **14** lors de la réalisation du forage.

Sur la figure **2****,** on a illustré de manière schématique la machine de forage **10** selon le premier mode de réalisation de l'invention, ainsi que les moyens d'amortissement **70.** Ces derniers comportent un dispositif d'amortissement hydraulique **72** qui est relié fluidiquement aux vérins hydrauliques **62, 64.** Dans cet exemple, le dispositif d'amortissement comprend un accumulateur à ressorts **74** et le gicleur **77.** Lors d'un choc subi par les organes de coupe **16,** l'huile contenue dans les grandes chambres **62a, 64a** des vérins hydrauliques **62, 64** est comprimée et s'écoule vers l'accumulateur à ressorts **74,** à travers le gicleur **77** ce qui va amortir la montée en pression de l'huile, ce qui permet de réaliser l'amortissement. Les moyens d'amortissement **70** comportent en outre un dispositif **76** de régulation du coefficient de la raideur des moyens d'amortissement et plus précisément de la raideur de l'accumulateur à ressort **74.** Ils comportent également des moyens pour réguler le débit de fuite à travers le gicleur **77** de manière à réguler le coefficient d'amortissement des moyens d'amortissement. Aussi, lors d'un choc, les vibrations générées par les organes de coupe ne sont pas transmises au support **12.**

Selon un autre aspect de l'invention, le châssis **13** comporte un dispositif d'ancrage **80** qui est apte à bloquer le déplacement du support **12** par rapport aux parois de l'excavation. Ce dispositif d'ancrage **80** comporte une pluralité de patins d'ancrage déployables référencés **82** qui sont configurés pour prendre appui sur les plus grandes faces de l'excavation afin d'immobiliser le support **12** dans l'excavation.

A l'aide des figures **3A** et **3B****,** on va maintenant décrire un deuxième mode de réalisation de la machine de forage **110** selon l'invention. Les caractéristiques identiques à celles du premier mode de réalisation portent la même référence numérique augmentée de la valeur cent. La machine de forage **110** illustrée en figure **3A** comporte donc un dispositif de déplacement **160** qui relie le support **112** au module de forage **114.** Dans cet exemple, le module de forage **114** comporte une plateforme **115** qui porte des tambours rotatifs **118, 120.** Le dispositif de déplacement **160** comporte une paire de vérins **162, 164** qui relient l'extrémité inférieure **112b** du support **112** à la plateforme **115.** L'actionnement des vérins hydrauliques **162, 164** permet de déplacer en translation le module de forage **114** par rapport au support **112** selon la direction de forage **F.**

Dans ce deuxième mode de réalisation, les moyens d'amortissement **170,** bien visibles sur la figure **3B****,** comportent les vérins hydrauliques **162, 164** ainsi que deux organes d'amortissement **163, 165** qui sont disposés entre le support **112** et le module de forage **114.** Dans cet exemple, les organes d'amortissement **163, 165** comportent des ressorts **167, 169** qui entourent les vérins hydrauliques **162, 164.**

L'association des ressorts **167, 169** et des vérins hydrauliques **162, 164** constitue donc les moyens d'amortissement qui permettent d'amortir les moyens d'amortissement qui ont pour fonction d'amortir les vibrations générées par le module de forage **114** lors de la réalisation du forage, et par voie de conséquence, d'empêcher la transmission des vibrations au support **212.** Sans sortir du cadre de l'invention, les ressorts **167, 169** pourraient être disposés à côté des vérins hydrauliques **162, 164** sans être coaxiaux.

A l'aide des figures **4A** et **4B****,** on va maintenant décrire un troisième mode de réalisation de la machine de forage **210** selon la présente invention. Là encore, les éléments identiques à ceux du premier mode de réalisation portent la même référence numérique augmentée de la valeur deux cents. Dans ce troisième mode de réalisation, la machine de forage **210** comporte un porteur à chenilles **211** auquel est fixé le support **212,** qui prend ici la forme d'un mât longitudinal qui s'étend verticalement.

Les organes de coupe **216** du module de forage **214** sont situés à l'extrémité inférieure **213a** d'une barre longitudinale du module de forage, traditionnellement appelée Kelly.

Le dispositif de déplacement **260** est disposé entre le mât **212** et la barre **213** du module de forage **214,** et a pour fonction de déplacer le module de forage **214** par rapport au mât **212** selon la direction longitudinale L du mât. Pour ce faire, le dispositif de déplacement **260** comporte un chariot **271,** mieux visible sur la figure **4B****,** qui est monté au mât **212** de manière coulissante selon la direction longitudinale L du mât. Le chariot **271** coopère avec la barre **213** pour déplacer le module de forage **214** selon la direction longitudinale du mât. Dans cet exemple, le chariot **271** comporte un dispositif de solidarisation permettant de solidariser la barre **213** avec ledit chariot **271** de façon que le déplacement du chariot **271** selon la direction longitudinale L du mât **212** entraîne le déplacement concomitant du module de forage **214** selon la direction de forage. Le déplacement du chariot **271** vers le haut et vers le bas est assuré dans cet exemple par un organe de déplacement **273** comprenant des câbles **275** et **277** fixés de part et d'autre du chariot **271.**

On comprend que le chariot **271** est déplacé vers les extrémités supérieures et inférieures du mât **212** grâce à la traction exercée par les câbles **275** et **277,** lesquels sont actionnés par un ou plusieurs treuils (non représentés ici) disposés sur le porteur, de tels treuils étant bien connus par ailleurs.

Le chariot **271** comporte une première partie **281** qui est fixée au mât **212** de manière coulissante, cette première partie **281** étant reliée à l'extrémité du câble **275.** Le chariot **271** comporte en outre une deuxième partie **283** qui porte la barre **213** tout en étant montée coulissante par rapport à la première partie du chariot selon la direction longitudinale de la barre **213.**

Selon l'invention, le dispositif de déplacement **260** comporte en outre des moyens d'amortissement **270** pour amortir les vibrations générées par le module de forage **214** lors de la réalisation du forage. Ces moyens d'amortissement **210** sont disposés entre les première et deuxième parties **281, 283** du chariot **271.** On comprend donc que, dans ce deuxième mode de réalisation, c'est le chariot **271** du dispositif de déplacement **260** qui comporte les moyens d'amortissement **270.**

Dans cet exemple, les moyens d'amortissement **270** constituent dans cet exemple une suspension qui comporte un ou plusieurs amortisseurs hydrauliques **262** reliant la première partie **281** à la deuxième partie **283** du chariot **271,** ces amortisseurs étant associés de façon parallèle à des ressorts **263**
On comprend que, lors du forage, les vibrations générées par les organes de coupe **216** sont transmises le long de la barre **213** jusqu'à la deuxième partie **283,** pour être ensuite absorbées par les moyens d'amortissement **270,** de sorte que les vibrations ne sont pas transmises à la première partie **281,** ni au mât **212.** Sans sortir du cadre de l'invention, les ressorts **263** pourraient être disposés à côté des amortisseurs **262** sans être coaxiaux.

## Revendications

1. Machine de forage (10,110,210) pour réaliser une excavation dans un sol (S) selon une direction de forage (F) sensiblement verticale, ladite machine de forage (10,110,210) comportant :
un support (12,112,212) ayant une direction longitudinale (L);
un module de forage (14,114,214) muni d'organes de coupe (16,116,216), le module de forage étant mobile en translation par rapport au support (12,112,212) selon la direction longitudinale (L) du support ;
un dispositif de déplacement (60,160,260), disposé entre le support (12,112,212) et le module de forage (14,114,214), pour déplacer le module de forage (14,114,214) par rapport au support (12,112,212) selon la direction longitudinale (L) du support ;
le dispositif de déplacement (60,160,260) comportant des moyens d'amortissement (70,170,270) pour amortir les vibrations générées par le module de forage (14,114,214) lors de la réalisation du forage.

2. Machine de forage selon la revendication 1, dans laquelle le dispositif de déplacement (60,260) comporte au moins un vérin hydraulique (62,64,262), reliant le support au module de forage, et dans laquelle les moyens d'amortissement comprennent un dispositif d'amortissement hydraulique (72,272) relié fluidiquement au vérin hydraulique (62,64 ; 262).

3. Machine de forage selon l'une quelconque des revendications précédentes, dans laquelle le module de forage (14) comporte une section inférieure (24) portant les organes de coupe (16), et une section supérieure (40) qui traverse longitudinalement ledit support (12), la section supérieure (40) étant montée coulissante par rapport audit support (12) et présentant une extrémité supérieure (40a) reliée à l'extrémité inférieure (50a) d'un câble de sustentation (50).

4. Machine de forage (110) selon la revendication 3, dans laquelle le support est un châssis (13) dont les dimensions transversales, considérées dans un plan perpendiculaire à la direction longitudinale, sont sensiblement égales ou inférieures aux dimensions transversales du module de forage, et dans laquelle ledit châssis comporte un dispositif d'ancrage (80) apte à bloquer le déplacement du châssis (13) par rapport aux parois de l'excavation.

5. Machine de forage (110) selon la revendication 1, dans laquelle le dispositif de déplacement comporte au moins un vérin hydraulique qui est disposé entre le support et le module de forage, et dans laquelle les moyens d'amortissement (170) comportent un organe ressort disposé entre le support (112) et le module de forage (114).

6. Machine de forage selon la revendication 5, dans laquelle l'organe ressort (163,165) comporte un ressort (167,169).

7. Machine de forage (210) selon la revendication 1, dans laquelle le support comprend un mât (212), dans laquelle les organes de coupe sont situés à l'extrémité inférieure (213a) d'une barre (213) du module de forage, et dans laquelle le dispositif de déplacement (260) comprend un chariot (271) monté au mât (212 de manière coulissante selon la direction longitudinale (L) du mât (212), le chariot (271) coopérant avec ladite barre (213) pour déplacer le module de forage (214) selon la direction longitudinale du mât.

8. Machine de forage selon la revendication 7, dans laquelle le chariot (271) comporte les moyens d'amortissement (270).

9. Machine de forage (210) selon la revendication 8, dans laquelle le chariot (271) comporte une première partie (281) montée au mât (213) de manière coulissante et une deuxième partie (283) coopérant avec la barre (213), et dans laquelle les moyens d'amortissement (270) sont disposés entre les première et deuxième parties (281,283) du chariot (271).

10. Machine de forage selon la revendication 9, dans laquelle les moyens d'amortissement (270) comportent un vérin hydraulique (262) couplé à un dispositif d'amortissement hydraulique (272).

11. Machine de forage selon l'une quelconque des revendications précédentes, dans laquelle le module de forage (14) comporte en outre un dispositif anti-balancement (30) pour empêcher un mouvement horizontal du module de forage (14) pendant la réalisation du forage.

12. Machine de forage selon la revendication 11, dans laquelle le dispositif anti-balancement (30) comporte des patins déployables (32,34) disposés sur les bords latéraux (24a,24b) du module de forage et agencés pour coopérer avec des parois de l'excavation.

13. Machine de forage selon l'une quelconque des revendications précédentes, **caractérisé en ce qu'**elle comporte en outre un dispositif (76) de régulation du coefficient d'amortissement des moyens d'amortissement (70).

14. Machine de forage (10,110,210) selon l'une quelconque des revendications précédentes, dans laquelle ladite machine de forage (10,110,210) est une fraise dont les organes de coupe (16,116,216) comportent deux paires de tambours qui sont rotatifs autour d'axes de rotation (A,B) parallèles, distincts et perpendiculaires à la direction longitudinale (L) du support (12, 112, 212).

## Patentansprüche

1. Bohrmaschine (10, 110, 210) zur Ausführung eines Aushubs in einem Boden (S) gemäß einer Bohrrichtung (F), die im Wesentlichen vertikal verläuft, wobei die Bohrmaschine (10, 110, 210) umfasst:
eine Stütze (12, 112, 212), die eine Längsrichtung (L) aufweist,
ein Bohrmodul (14, 114, 214), das mit Schneidelementen (16, 116, 216) ausgestattet ist, wobei das Bohrmodul in Bezug auf die Stütze (12, 112, 212) gemäß der Längsrichtung (L) der Stütze translatorisch bewegbar ist,
eine Bewegungsvorrichtung (60, 160, 260), die zwischen der Stütze (12, 112, 212) und dem Bohrmodul (14, 114, 214) angeordnet ist, um das Bohrmodul (14, 114, 214) in Bezug auf die Stütze (12, 112, 212) gemäß der Längsrichtung (L) der Stütze zu bewegen,
wobei die Bewegungsvorrichtung (60, 160, 260) Dämpfungsmittel (70, 170, 270) umfasst, um die Vibrationen zu dämpfen, die von dem Bohrmodul (14, 114, 214) während der Ausführung der Bohrung erzeugt werden.

2. Bohrmaschine nach Anspruch 1, wobei die Bewegungsvorrichtung (60, 260) mindestens einen Hydraulikzylinder (62, 64, 262) umfasst, der die Stütze mit dem Bohrmodul verbindet, und wobei die Dämpfungsmittel eine hydraulische Dämpfungsvorrichtung (72, 272) umfassen, die fluidisch mit dem Hydraulikzylinder (62, 64; 262) verbunden ist.

3. Bohrmaschine nach einem der vorhergehenden Ansprüche, wobei das Bohrmodul (14) einen unteren Abschnitt (24), der die Schneidelemente (16) trägt, und einen oberen Abschnitt (40) umfasst, der die Stütze (12) längs durchquert, wobei der obere Abschnitt (40) in Bezug auf die Stütze (12) gleitend montiert ist und ein oberes Ende (40a) aufweist, das mit dem unteren Ende (50a) eines Tragkabels (50) verbunden ist.

4. Bohrmaschine (110) nach Anspruch 3, wobei die Stütze ein Gestell (13) ist, dessen Querabmessungen, betrachtet in einer Ebene senkrecht zu der Längsrichtung, im Wesentlichen kleiner gleich den Querabmessungen des Bohrmoduls sind, und wobei das Gestell eine Verankerungsvorrichtung (80) umfasst, die geeignet ist, um die Bewegung des Gestells (13) in Bezug auf die Aushubwand zu blockieren.

5. Bohrmaschine (110) nach Anspruch 1, wobei die Bewegungsvorrichtung mindestens einen Hydraulikzylinder umfasst, der zwischen der Stütze und dem Bohrmodul angeordnet ist, und wobei die Dämpfungsmittel (170) ein Federelement umfassen, das zwischen der Stütze (112) und dem Bohrmodul (114) angeordnet ist.

6. Bohrmaschine nach Anspruch 5, wobei das Federelement (163, 165) eine Feder (167, 169) umfasst.

7. Bohrmaschine (210) nach Anspruch 1, wobei die Stütze einen Mast (212) umfasst, wobei sich die Schneidelemente an dem unteren Ende (213a) einer Stange (213) des Bohrmoduls befinden, und wobei die Bewegungsvorrichtung (260) einen Schlitten (271) umfasst, der gleitend gemäß der Längsrichtung (L) des Masts (212) an dem Mast (212) montiert ist, wobei der Schlitten (271) mit der Stange (213) zusammenwirkt, um das Bohrmodul (214) gemäß der Längsrichtung des Masts zu bewegen.

8. Bohrmaschine nach Anspruch 7, wobei der Schlitten (271) die Dämpfungsmittel (270) umfasst.

9. Bohrmaschine (210) nach Anspruch 8, wobei der Schlitten (271) einen ersten Teil (281), der gleitend an dem Mast (213) montiert ist, und einen zweiten Teil (283) umfasst, der mit der Stange (213) zusammenwirkt, und wobei die Dämpfungsmittel (270) zwischen dem ersten und zweiten Teil (281, 283) des Schlittens (271) angeordnet sind.

10. Bohrmaschine nach Anspruch 9, wobei die Dämpfungsmittel (270) einen Hydraulikzylinder (262) umfassen, der an eine hydraulische Dämpfungsvorrichtung (272) gekoppelt ist.

11. Bohrmaschine nach einem der vorhergehenden Ansprüche, wobei das Bohrmodul (14) ferner eine Schwingungsschutzvorrichtung (30) umfasst, um eine horizontale Bewegung des Bohrmoduls (14) während der Ausführung der Bohrung zu verhindern.

12. Bohrmaschine nach Anspruch 11, wobei die Schwingungsschutzvorrichtung (30) ausfahrbare Gleitbacken (32, 34) umfasst, die auf den Seitenkanten (24a, 24b) des Bohrmoduls angeordnet sind und eingerichtet sind, um mit den Aushubwänden zusammenzuwirken.

13. Bohrmaschine nach einem der vorhergehenden Ansprüche, **dadurch gekennzeichnet, dass** sie ferner eine Vorrichtung (76) zur Regulierung des Dämpfungskoeffizienten der Dämpfungsmittel (70) umfasst.

14. Bohrmaschine (10, 110, 210) nach einem der vorhergehenden Ansprüche, wobei die Bohrmaschine (10, 110, 210) eine Fräse ist, deren Schneidelemente (16, 116, 216) zwei Paare von Trommeln umfassen, die sich um Drehachsen (A, B) drehen, die parallel, verschieden und zu der Längsrichtung (L) der Stütze (12, 112, 212) senkrecht sind.

## Claims

1. A drilling machine (10, 110, 210) for making an excavation in ground (S) in a drilling direction (F) that is substantially vertical, said drilling machine (10, 110, 210) comprising:
a support (12, 112, 212) having a longitudinal direction (L);
a drilling module (14, 114, 214) provided with cutter members (16, 116, 216), the drilling module being movable in translation relative to the support (12, 112, 212) along the longitudinal direction (L) of the support; and
a movement device (60, 160, 260) arranged between the support (12, 112, 212) and the drilling module (14, 114, 214) in order to move the drilling module (14, 114, 214) relative to the support (12, 112, 212) along the longitudinal direction (L) of the support;
the movement device (60, 160, 260) including damper means (70, 170, 270) for damping the vibration generated by the drilling module (14, 114, 214) while drilling.

2. A drilling machine according to claim 1, wherein the movement device (60, 260) includes at least one hydraulic actuator (62, 64, 262) connecting the support to the drilling module, and wherein the damper means comprise a hydraulic damper device (72, 272) in fluid flow connection with the hydraulic actuator (62, 64; 262).

3. A drilling machine according to any preceding claim, wherein the drilling module (14) has a bottom section (24) carrying the cutter members (16), and a top section (40) that passes longitudinally through said support (12), the top section (40) being slidably mounted relative to said support (12) and presenting a top end (40a) connected to the bottom end (50a) of a lift cable (50) .

4. A drilling machine (110) according to claim 3, wherein the support is a frame (13), the transverse dimensions of which, considered in a plane perpendicular to the longitudinal direction, are substantially equal to or less than the transverse dimensions of the drilling module, and wherein said frame includes an anchor device (80) suitable for preventing the frame (13) from moving relative to the walls of the excavation.

5. A drilling machine (110) according to claim 1, wherein the movement device comprises at least one hydraulic actuator that is arranged between the support and the drilling module, and wherein the damper means (170) comprise a spring member arranged between the support (112) and the drilling module (114).

6. A drilling machine according to claim 5, wherein the spring member (163, 165) comprises a spring (167, 169).

7. A drilling machine (210) according to claim 1, wherein the support comprises a boom (212), wherein the cutter members are situated at the bottom end (213a) of a bar (213) of the drilling module, and wherein the movement device (260) comprises a carriage (271) mounted on the boom (212) to be slidable along the longitudinal direction (L) of the boom (212), the carriage (271) co-operating with said bar (213) to move the drilling module (214) along the longitudinal direction of the boom.

8. A drilling machine according to claim 7, wherein the carriage (271) includes the damper means (270).

9. A drilling machine (210) according to claim 8, wherein the carriage (271) comprises a first portion (281) slidably mounted on the boom (213), a second portion (283) co-operating with the bar (213), and wherein the damper means (270) are arranged between the first and second portions (281, 283) of the carriage (271).

10. A drilling machine according to claim 9, wherein the damper means (270) comprise a hydraulic actuator (262) coupled to a hydraulic damper device (272).

11. A drilling machine according to any preceding claim, wherein the drilling module (14) further comprises an anti-swinging device (30) to prevent horizontal movement of the drilling module (14) while drilling.

12. A drilling machine according to claim 11, wherein the anti-swinging device (30) comprises deployable pads (32, 34) arranged on the lateral sides (24a, 24b) of the drilling module and arranged to co-operate with the walls of the excavation.

13. A drilling machine according to any preceding claim, **characterized in that** it further comprises a device (76) for regulating the damping coefficient of the damper means (70).

14. A drilling machine (10, 110, 210) according to any preceding claim, wherein the drilling machine (10, 110, 210) is a milling machine having cutter members (16, 116, 216) comprising two pairs of drums that are rotatable about axes of rotation (A, B) that are parallel, distinct, and perpendicular to the longitudinal direction (L) of the support (12, 112, 212).
